# EUROPÄISCHE PATENTSCHRIFT

(11) **EP 2 852 705 B1**
(45) Veröffentlichungstag und Bekanntmachung des Hinweises auf die Patenterteilung: **22.11.2017**
(21) Anmeldenummer: 13721262.7
(22) Anmeldetag: 02.05.2013
(51) Int. Cl.: D21H 23/48, B05C 5/00, B05C 5/02, B05D 1/30

(54) **KASKADENDÜSE ZUM AUFTRAGEN MEHRERER SCHICHTEN**
CASCADE NOZZLE FOR APPLYING A PLURALITY OF LAYERS
BUSE EN CASCADE POUR L'APPLICATION DE PLUSIEURS COUCHES

(30) Priorität: 22.05.2012 DE 102012010050
(43) Veröffentlichungstag der Anmeldung: 01.04.2015
(73) Patentinhaber: Andritz Küsters GmbH, 47805 Krefeld (DE)
(72) Erfinder: PESCH, Andreas, 47799 Krefeld (DE); DAVYDENKO, Eduard, 47929 Grefrath-Oedt (DE); MEITNER, Robert, 47829 Krefeld (DE)
(74) Vertreter: Henseler, Daniela
(86) Internationale Anmeldenummer: PCT/EP2013/001291
(87) Internationale Veröffentlichungsnummer: WO 2013/174474

(56) Entgegenhaltungen:
- WO-A1-2011/145172

## Beschreibung

Die Erfindung betrifft eine Kaskadendüse zum Auftragen mehrerer Schichten von flüssigem oder pastösem Auftragsmedium auf einen bewegten Untergrund, insbesondere aus Papier, Karton oder einem anderen Faserstoff, nach dem Oberbegriff des Anspruchs 1.

Aus WO 2011/145172 A1 ist eine gattungsgemäße Kaskadendüse bekannt.

Die Beschichtung einer bewegten Papier- oder Kartonbahn mit einer Streichmasse erfolgt mit einem Vorhangauftragswerk (engl. Curtain Coater). Zur Bildung eines Vorhangs werden Kaskadendüsen eingesetzt, wie beispielsweise aus WO 2001/54828 A1 und WO 2005/024133 A1 bekannt.

Aus WO 2001/54828 A1 sind Kaskadendüsen für eine mehrschichtige Bahnbeschichtung bekannt, die nach dem Prinzip einer Gleitdüse arbeiten. Die Kaskadendüsen werden als einzelne Düsen ausgeführt und zu einer baulichen Einheit zusammengefasst. Die einzelnen Düsen werden parallel hintereinander angeordnet. Die Kaskadendüse weist eine der Anzahl an Auftragsschichten entsprechende Anzahl von einzelnen Düsen auf. Dadurch können sich die Auftragsmedien bis zum Austritt aus der jeweiligen Düse nicht miteinander vermischen. Aus diesen Düsen gelangt das Auftragsmedium auf eine geneigte Gleitfläche, wo die von den einzelnen Düsen erzeugten Flüssigkeitsfilme zusammengeführt und anschließend in Form eines geschlossenen mehrschichtigen Flüssigkeitsfilms auf der geneigten Gleitfläche zu einer Düsenlippe geleitet werden. An der Abströmkante der Düsenlippe bildet sich ein mehrschichtiger Vorhang.

Wie aus DE 10 2009 058 467 A1 bekannt, ist die Bildung einer zusammengeführten mehrschichtigen Filmströmung auf einer geneigten Gleitfläche einer Kaskadendüse vor der Ausbildung des Vorhangs, ohne dass sich die einzelnen Schichten miteinander vermischen, insbesondere dann schwierig, wenn geringe Mengen in den äußeren Schichten aufgetragen werden sollen. Mittlere Schichten mit größeren Auftragsmengen können dann in einem Mehrschicht-Vorhang als stabilisierender Trägerfilm wirken.

Bei einer Beschichtung einer Papierbahn mit einer Kaskadendüse soll das Auftragsmedium bzw. die Streichmasse möglichst gleichmäßig über die gesamte Bahnbreite aufgetragen werden. Die Auftragsdicke muss möglichst konstant über die gesamte Bahnoberfläche sein. Eine Grundvoraussetzung dafür ist eine gleichmäßige Verteilung der Streichmasse über die Auslaufbreite der Kaskadendüse hinsichtlich des Volumenstroms. Um dies zu erreichen ist es bekannt, die Spaltweite der Auslaufspalte der Auftragsdüsen zu variieren mittels einer Einrichtung zur Querprofilbeeinflussung der Spaltweite.

Für die Querprofilbeeinflussung sind aus EP 0 662 386 B1 und WO 2011/145172 A1 Vorrichtungen bekannt, die mit einer mechanischen Profilkorrektur der Spaltweite arbeiten. EP 0 662 386 B1 beschreibt eine mechanische Spaltjustierung an einer Kaskadendüse durch die Verformung des Düsenkörpers in Form eines mittig gelagerten Biegebalkens über Stellschrauben oder Piezoelemente. Diese Spaltverstellung ist räumlich weit weg vom Düsenspalt angeordnet und arbeitet daher sehr ungenau.

Aus WO 2011/145172 A1 ist bekannt, Düsenlippen über dahinter liegende Stellschrauben direkt zu verformen. Die Verstelleinrichtungen sind dazu unmittelbar an den Düsenspalten angeordnet. Die Verstellung der Auslaufspalte für die einzelnen Schichten ist nur im Stillstand möglich, da die einzelnen Düsenmodule für die Verstellung auseinandergefahren werden müssen.

Aufgabe der Erfindung ist es daher, eine Kaskadendüse mit einem großen Korrekturpotential zu schaffen, um eine hohe Gleichmäßigkeit der Verteilung des Auftragsmediums über die Auslaufbreite zu gewährleisten und dabei kostengünstig in der Herstellung und im Betrieb ist.

Diese Aufgabe wird durch die Merkmale des Anspruchs 1 gelöst.

Hierdurch wird eine Kaskadendüse geschaffen, die eine mechanische und volumetrische Querprofilsteuerung kombiniert. Die Querprofilkorrektur an den äußeren Schichten erfolgt mit Hilfe einer mechanischen Spaltverstellung. Die Querprofilkorrektur an den inneren Schichten erfolgt mit Hilfe einer Volumenstrombeeinflussung des zugeführten Volumenstroms an Auftragsmedium, wobei die Einrichtung zur Volumenstrombeeinflussung zonenweise arbeitet unter Einsatz von Ventilen. Bei dieser Einrichtung handelt es sich vorzugsweise um ein Ventil und einen Stellzylinder mit Stellmotor, die jeweils an eine Zuführleitung für Auftragsmedium je Schicht angeschlossen sind. Die Volumenstrombeeinflussung wird dabei über die Bahnlaufbreite zonenweise eingestellt. Die Einstellung ist im Online-Betrieb ohne Unterbrechung der Produktion möglich, wodurch sich erhebliche Kostenvorteile ergeben.

Die bei einer Kaskadendüse oberseitig durch die Stirnflächen der blockartigen Düsenteile gebildete ebene Gleitfläche zur Ausbildung eines Fließbodens für das in Stufen ausströmende Auftragsmedium der einzelnen Schichten ermöglicht mehrschichtige Filmströmungen mit dünnen äußeren Schichten in einem stabilen Vorhang. Bei der Beschichtung einer Bahn kann deshalb eine dünne Benetzungsschicht als untere Schicht und eine dünne Schicht als obere Funktionsschicht aufgetragen werden. Erfindungsgemäß können durch eine mechanische Spaltverstellung die äußeren Schichten, die zudem meist aus einem teuren Auftragsmedium bestehen, mit einer guten Querprofilkorrektur sehr dünn aufgetragen werden. Mittlere dickere Schichten, wo ein hinreichend großer Volumenstrom fließt, können in einfacher und billiger Weise durch eine volumetrische Querprofilkorrektur eingestellt aufgetragen werden.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch und teilweise geschnitten ein erstes Ausführungsbeispiel einer Kaskadendüse,
Fig. 2 zeigt schematisch und teilweise geschnitten ein zweites Ausführungsbeispiel einer Kaskadendüse,
Fig. 3 zeigt schematisch und teilweise geschnitten ein drittes Ausführungsbeispiel einer Kaskadendüse,
Fig. 4 zeigt schematisch einen Schnitt eines Teilbereichs einer Einrichtung zur Volumenstrombeeinflussung für eine Querprofilkorrektur entlang eines Bahnbreitenabschnitts.

Wie Fig. 1 zeigt, betrifft die Erfindung eine Kaskadendüse zum Auftragen mehrerer Schichten von flüssigem oder pastösem Auftragsmedium auf eine bewegte Papier-, Karton- oder andere Faserstoffbahn.

Die Kaskadendüse weist mindestens drei einzelne sich über die Maschinenbreite erstreckende, hintereinander angeordnete und jeweils einen Auslaufspalt 1, 2, 3 aufweisende Auftragsdüsen 4, 5, 6 zur Abgabe von Schichten an Auftragsmedium auf. Dazu sind die Auftragsdüsen 4, 5, 6 zwischen jeweils zwei Düsenteilen 7 ausgebildet und an jeweils eine Zuführleitung 8 für Auftragsmedium angeschlossen. Die Düsenteile 7 sind zu einer baulichen Einheit zusammengefasst unter Ausbildung einer Oberseite 9, entlang der das von den Auftragsdüsen 4, 5, 6 abgegebene Auftragsmedium sich überlagernd zu einer Düsenlippe 10 gleitet und dort als mehrschichtiger Beschichtungsvorhang abfließt. Die Düsenteile 7 können beispielsweise unter Verwendung von Bolzen 11 zu einer Düseneinheit miteinander verspannt sein.

Die Auslaufbreite des jeweiligen Auslaufspaltes 1, 3 von äußeren Auftragsdüsen 4, 6 ist über eine mechanische Spaltverstellung 12 verstellbar. Der dazwischen angeordneten inneren Auftragsdüse 5 ist eine Einrichtung 13 zur Volumenstrombeeinflussung zugeordnet. Sind mehrere innere Auftragsdüsen 5 vorgesehen, beispielsweise für die Ausbildung eines vier-, fünf- oder sechsschichtigen Vorhangs, dann ist jeder dieser inneren Auftragsdüsen 5 vorzugsweise eine solche Einrichtung 13 zur Volumenstrombeeinflussung zugeordnet.

Die Spaltweite des jeweiligen Auslaufspaltes 1, 3 der äußeren Auftragsdüsen 4, 6 ist durch einen Abstandshalter 14 kleiner eingestellt als die Spaltweite der Auslaufspalte 2 von inneren Auftragsdüsen 5.

Die Spaltweiten der Auslaufspalte 1, 3 der äußeren Auftragsdüsen 4, 6 sind kleiner 400 µm, vorzugsweise kleiner 300 µm, eingestellt. Die Spaltweite des Auslaufspaltes 2 der jeweiligen inneren Auftragsdüse 5 ist auf 400 bis 700 µm, bevorzugt größer 500 µm, eingestellt.

Der Auslaufspalt 1, 3 der jeweiligen äußeren Auftragsdüse 4, 6 ist außenseitig begrenzt durch eine Düsenwand 15, die mittels einer Reihe von Stellelementen 16 in ihrem Abstand zu einer gegenüberliegenden Auslaufspaltwand 17 zonenweise unterschiedlich einstellbar ist für eine Querprofileinstellung längs einer Bahnbreite. Die einstellbare Düsenwand 15 ist vorzugsweise lippenförmig ausgebildet. Der Abstandshalter 14 wird beispielsweise bei Schrauben als Stellelemente 16 vom jeweiligen Schraubbolzen gebildet.

Die Einrichtung 13 zur Volumenstrombeeinflussung arbeitet zonenweise unter Einsatz von Ventilen 18. Fig. 4 zeigt für eine Strömungsrichtung F beispielhaft den Aufbau einer Zuführleitung 8 zwischen zwei Düsenteilen 7 unter einer konstruktiven Gestaltung dieser Düsenteile 7. Danach wird das Auftragsmedium einer Schicht über eine Verteilerkammer 19 zugeführt. Zwischen der Verteilerkammer 19 und dem Auslaufspalt 2 ist die Einrichtung 13 zur Volumenstrombeeinflussung vorgesehen. Bei dieser Einrichtung handelt es sich jeweils um ein Ventil 18 und einen Stellzylinder mit Stellmotor 20, die den Volumenstrom einstellen. In der Zuführleitung 8 kann vor dem jeweiligen Auslaufspalt 2 noch eine Ausgleichskammer 21 nach einem maschinenbreiten Strömungsspalt 22 und vor dem Auslaufspalt 2 ausgebildet sein. Verwiesen wird insoweit auf DE 10 2009 048 820 A1.

Die Kaskadendüse gemäß Fig. 2 unterscheidet sich von der in Fig. 1 dargestellten und beschriebenen dadurch, dass die Verteilerkammer 19 in dem Düsenteil 7 ausgebildet ist, an dem auch die übrigen Kanalelemente der Zuführleitung 8 zum Auslaufspalt 2 der mittleren Auftragsdüse 5 ausgebildet sind.

Die Kaskadendüse gemäß Fig. 3 unterscheidet sich von der in Fig. 2 dargestellten dadurch, dass zwei innere Auftragsdüsen 5 vorgesehen sind. Jede dieser inneren Auftragsdüsen 5 ist einer Einrichtung 13 zur Volumensteuerung zugeordnet, wobei diese vorzugsweise zonenweise einstellbar ist. Im Übrigen gilt das vorstehend Gesagte entsprechend.

Für alle Ausführungsbeispiele gilt, dass die Düsenteile 7, ausgenommen die endseitigen, jeweils beidseitig Auftragsdüsen 4, 5, 6 ausbilden. Alle inneren Düsenteile 7 sind vorder- und rückseitig für die Bildung der Auftragsdüsen 4, 5, 6 mit zugehörigen Zuführleitungen 8 konstruktiv ausgelegt. Hierdurch wird eine kompakte Bauweise aus miteinander verklemmten Düsenteilen 7 erreicht, wobei vorzugsweise alle Düsenteile 7 zu einer Düseneinheit fixiert sind. Dies kann über die durchgehende Klemmung mittels des Bolzens 11 erfolgen. Zwischen endseitigen Düsenteilen 7 angeordnete Düsenteile 7 bilden dann vorder- und rückseitig eine Auftragsdüse 4, 5, 6 mit jeweils einem benachbart anschließenden Düsenteil 7 aus.

## Patentansprüche

1. Kaskadendüse zum Auftragen mehrerer Schichten von flüssigem oder pastösem Auftragsmedium auf eine bewegte Papier-, Karton- oder andere Faserstoffbahn mit mindestens drei einzelnen sich über die Maschinenbreite erstreckenden, hintereinander angeordneten und jeweils einen Auslaufspalt (1, 2, 3) aufweisenden Auftragsdüsen (4, 5, 6) zur Abgabe von Schichten an Auftragsmedium, wozu die Auftragsdüsen (4, 5, 6) zwischen jeweils zwei Düsenteilen (7) ausgebildet und an jeweils eine Zuführleitung (8) für Auftragsmedium angeschlossen sind, die Düsenteile (7) zu einer baulichen Einheit zusammengefasst sind unter Ausbildung einer Oberseite (9), entlang der das von den Auftragsdüsen (4, 5, 6) abgegebene Auftragsmedium sich überlagernd zu einer Düsenlippe (10) gleitet und dort als mehrschichtiger Beschichtungsvorhang abfließt, die Auslaufbreite des jeweiligen Auslaufspaltes (1, 3) von äußeren Auftragsdüsen (4, 6) über eine mechanische Spaltverstellung (12) verstellbar ist und der oder den dazwischen angeordneten inneren Auftragsdüsen (5) jeweils eine Einrichtung (13) zur Volumenstrombeeinflussung zugeordnet ist, **dadurch gekennzeichnet, dass** die Spaltweite des Auslaufspaltes (2) einer inneren Auftragsdüse (5) auf 400 bis 700 µm, vorzugsweise größer 500 µm, eingestellt ist, und die Querprofilkorrektur an den inneren Schichten mit Hilfe einer Volumenstrombeeinflussung des zugeführten Volumenstroms an Auftragsmedium erfolgt, wobei die Einrichtung (13) zur Volumenstrombeeinflussung zonenweise arbeitet unter Einsatz von Ventilen (18).

2. Kaskadendüse nach Anspruch 1, **dadurch gekennzeichnet, dass** die Spaltweite des jeweiligen Auslaufspaltes (1, 3) der äußeren Auftragsdüsen (4, 6) durch einen Abstandshalter (14) kleiner eingestellt ist als die Spaltweite der Auslaufspalte (2) von inneren Auftragsdüsen (5).

3. Kaskadendüse nach Anspruch 1 oder 2, **dadurch gekennzeichnet, dass** die Spaltweiten der Auslaufspalte (1, 3) der äußeren Auftragsdüsen (4, 6) kleiner 400 µm, vorzugsweise kleiner 300 µm, gewählt sind.

4. Kaskadendüse nach einem der Ansprüche 1 bis 3, **dadurch gekennzeichnet, dass** der Auslaufspalt (1, 3) der jeweiligen äußeren Auftragsdüse (4, 6) außenseitig begrenzt ist durch eine Düsenwand (15), die mittels einer Reihe von Stellelementen (16) in ihrem Abstand zu einer gegenüberliegenden Auslaufspaltwand (17) zonenweise unterschiedlich einstellbar ist.

5. Kaskadendüse nach Anspruch 4, **dadurch gekennzeichnet, dass** die einstellbare Düsenwand (15) lippenförmig ausgebildet ist.

6. Kaskadendüse nach einem der Ansprüche 1 bis 5, **dadurch gekennzeichnet, dass** zwischen endseitigen Düsenteilen (7) angeordnete Düsenteile (7) vorder-und rückseitig eine Auftragsdüse (4, 5, 6) mit jeweils einem benachbart anschließenden Düsenteil (7) ausbilden.

## Claims

1. Cascade nozzle for applying a plurality of layers of liquid or pasty application medium to a moving paper, cardboard or other fibrous web having at least three individual application nozzles (4, 5, 6), which extend over the machine width, are arranged behind one another, and have in each case one outlet gap (1, 2, 3), for discharging layers of application medium, to which end the application nozzles (4, 5, 6) are configured between in each case two nozzle parts (7) and are connected to in each case one feed line (8) for application medium, the nozzle parts (7) are combined to form one structural unit, with the formation of an upper side (9), along which the application medium which is output by the application nozzles (4, 5, 6) slides in a manner superimposed on itself to a nozzle lip (10) and flows away there as a multiple-layer coating curtain, the outlet width of the respective outlet gap (1, 3) of outer application nozzles (4, 6) can be adjusted via a mechanical gap adjustment means (12), and the inner application nozzle or nozzles (5) which is/are arranged in between is/are assigned in each case one device (13) for influencing the volumetric flow, **characterized in that** the gap width of the outlet gap (2) of an inner application nozzle (5) is set to from 400 to 700 µm, preferably more than 500 µm, and the transverse profile correction on the inner layers takes place with the aid of a volumetric flow influence of the volumetric flow of application medium which is fed in, the device (13) for influencing the volumetric flow operating in zones with the use of valves (18).

2. Cascade nozzle according to Claim 1, **characterized in that** the gap width of the respective outlet gap (1, 3) of the outer application nozzles (4, 6) is set by way of a spacer element (14) to be smaller than the gap width of the outlet gaps (2) of inner application nozzles (5).

3. Cascade nozzle according to Claim 1 or 2, **characterized in that** the gap widths of the outlet gaps (1, 3) of the outer application nozzles (4, 6) are selected to be smaller than 400 µm, preferably smaller than 300 µm.

4. Cascade nozzle according to one of Claims 1 to 3, **characterized in that** the outlet gap (1, 3) of the respective outer application nozzle (4, 6) is delimited on the outer side by way of a nozzle wall (15) which can have its spacing from an opposite outlet gap wall (17) set differently in zones by means of a series of setting elements (16).

5. Cascade nozzle according to Claim 4, **characterized in that** the adjustable nozzle wall (15) is of lip-shaped configuration.

6. Cascade nozzle according to one of Claims 1 to 5, **characterized in that** nozzle parts (7) which are arranged between end-side nozzle parts (7) configure, on the front side and rear side, an application nozzle (4, 5, 6) with in each case one adjacently neighbouring nozzle part (7).

## Revendications

1. Buse en cascade pour l'application de plusieurs couches d'agent d'enduction liquide ou pâteux sur une bande de papier, carton ou autre matière fibreuse en mouvement avec au moins trois buses d'application (4, 5, 6) s'étendant sur la largeur de la machine, agencées les unes derrière les autres et présentant respectivement une fente de sortie (1, 2, 3) pour la sortie de couches d'agent d'enduction, pour quoi les buses d'application (4, 5, 6) sont réalisées entre respectivement deux parties de buse (7) et sont raccordées à respectivement une conduite de fourniture (8) pour un agent d'enduction, les parties de buse (7) sont réunies en une unité structurelle en réalisant un côté supérieur (9) le long duquel l'agent d'enduction sorti par les buses d'application (4, 5, 6) glisse par chevauchement vers une lèvre de buse (10) et s'y écoule comme rideau de revêtement à plusieurs couches, la largeur de sortie de la fente de sortie (1, 3) respective des buses d'application extérieures (4, 6) est réglable par le biais d'un réglage de fente mécanique (12) et à laquelle ou auxquelles buses d'application (5) intérieures agencées au milieu est associé respectivement un dispositif (13) pour l'influence du débit volumétrique, **caractérisée en ce que** la largeur de la fente de sortie (2) d'une buse d'application (5) intérieure est réglée de 400 à 700 µm, de préférence supérieure à 500 µm, et la correction de profil transversal sur les couches intérieures est effectuée à l'aide d'une influence du débit volumétrique du débit volumétrique fourni d'agent d'enduction, dans lequel le dispositif (13) travaille pour l'influence de débit volumétrique par zone en utilisant des vannes (18).

2. Buse en cascade selon la revendication 1, **caractérisée en ce que** la largeur de la fente de sortie (1, 3) respective des buses d'application extérieures (4, 6) est réglée plus petite par un élément d'écartement (14) que la largeur des fentes de sortie (2) des buses d'application intérieures (5).

3. Buse en cascade selon la revendication 1 ou 2, **caractérisée en ce que** les largeurs de fente des fentes de sortie (1, 3) des buses d'application extérieures (4, 6) sont sélectionnées plus petites que 400 µm, de préférence plus petites que 300 µm.

4. Buse en cascade selon l'une des revendications 1 à 3, **caractérisée en ce que** la fente de sortie (1, 3) de la buse d'application (4, 6) extérieure respective est délimitée côté extérieur par une paroi de buse (15) qui est réglable différemment par zone à l'aide d'une rangée d'éléments de réglage (16) dans sa distance à une paroi de fente de sortie (17) opposée.

5. Buse en cascade selon la revendication 4, **caractérisée en ce que** la paroi de buse (15) réglable est réalisée en forme de lèvre.

6. Buse en cascade selon l'une des revendications 1 à 5, **caractérisée en ce que** des parties de buse (7) agencées entre des parties de buse (7) côté extrémité réalisent côté avant et côté arrière une buse d'application (4, 5, 6) avec respectivement une partie de buse (7) se raccordant de manière contiguë.
